# EUROPÄISCHE PATENTSCHRIFT

(11) **EP 1 419 221 B1**
(45) Veröffentlichungstag und Bekanntmachung des Hinweises auf die Patenterteilung: **07.06.2006**
(21) Anmeldenummer: 02764842.7
(22) Anmeldetag: 10.08.2002
(51) Int. Cl.: C10K 1/06, C10K 1/00

(54) **VERFAHREN ZUR SPÜLUNG VON VORKÜHLERN EINER KOKEREI**
METHOD FOR SCAVENGING PRECOOLERS OF A COKING PLANT
PROCEDE DE NETTOYAGE DE PREREFROIDISSEURS D'UNE COKERIE

(30) Priorität: 15.08.2001 DE 10139172
(43) Veröffentlichungstag der Anmeldung: 19.05.2004
(73) Patentinhaber: Deutsche Montan Technologie GmbH, 45307 Essen (DE)
(72) Erfinder: ROSSA, Frank, 44803 Bochum (DE); SCHRÖDER, Horst, 44388 Dortmund (DE); GIERTZ, Hans-Josef, 40880 Ratingen (DE); CYRIS, Friedrich, Wilhelm, 47051 Duisburg (DE); LIESEWITZ, Franz, 45468 Mülheim a. d. Ruhr (DE)
(86) Internationale Anmeldenummer: PCT/EP2002/008978
(87) Internationale Veröffentlichungsnummer: WO 2003/016437

(56) Entgegenhaltungen:
- DE-A- 3 614 851
- DE-A- 4 012 141
- DE-B- 1 074 815
- US-A- 4 793 834

## Beschreibung

Die Erfindung betrifft ein Verfahren zur Spülung von Vorkühlem einer Kokerei gemäß dem Oberbegriff des Anspruchs 1.

Das bei der Verkokung von Steinkohle entstehende braungelbe Gemisch aus Gasen und Dämpfen, das sogenannte Koksofenrohgas, beinhaltet einen nicht unerheblichen Feststoff- und Naphthalinanteil. Das Koksofenrohgas wird zunächst in einer direkten Rohgaskühlung mit dem sogenannten Vorlagenberieselungswasser in einer Vorlage gekühlt. Dabei wird das Koksofenrohgas auf eine Temperatur von ca. 80°C gekühlt und gleichzeitig ein Teil des mitgeführten Feststoffanteils aus dem Koksofenrohgas ausgewaschen und in der flüssigen Phase mitsamt dem Teer und Kondensat abgeschieden.

Der restliche Feststoffanteil, der in Form von Aerosolen an feinste Teer- und Wassertropfen gebunden ist, gelangt mit dem Koksofenrohgas in die sogenannten Vorkühler. Dort wird das Koksofenrohgas in einer indirekten Kühlung von ca. 80°C auf ca. 20°C gekühlt. Bei dieser Abkühlung sublimiert ein Großteil des in dem Koksofenrohgas enthaltenen Naphthalins. Gleichzeitig werden teerige, feststoffhaltige Inhaltsstoffe des Koksofenrohgases auf den Außenwänden der Kühlrohre der Vorkühler abgeschieden. In Verbindung mit dem sublimierten Naphthalin besteht die Gefahr, dass es nach relativ kurzer Betriebszeit zu Verstopfungen des Vorkühlers kommt. Durch eine permanente Berieselung mit der aus der Vorlage gewonnenen Flüssigphase (Teer-Wasseremulsion - ca. 30 % Teer und ca. 70% Wasser) im oberen und mittleren Teil der Vorkühler sollen die Feststoff- und Naphthalinablagerungen auf den Kühlrohren gelöst werden. Da diese Teer-Wasseremulsion bereits nahezu mit Naphthalin gesättigt ist und außerdem Feststoffe beinhaltet, führt diese permanente Vorkühlerberieselung zu keiner wesentlichen Verfügbarkeitserhöhung bei der Koksofenrohgaskühlung. Aus diesem Grunde ist es üblich, dass die Vorkühler im ständigen Rhythmus, teilweise täglich, mittels Dampf gereinigt werden müssen. Da diese Vorkühler während des Reinigungsvorganges nicht zur Verfügung stehen, müssen zusätzliche Vorkühlerkapazitäten ständig betriebsbereit sein.

Das in den Vorkühlern abgeschiedene Kondensat sowie der naphthalinhaltige Spülteer kann mit einer Temperatur von ca. 20°C nicht direkt zur Teerscheidung gefördert werden, da es dort sonst zur Emulsionsbildung kommt und die Teerscheidung nicht mehr funktionieren würde. Daher werden die Vorkühlerkondensate mit dem naphthalinhaltigen Spülteer üblicherweise zu den einzelnen Rohgasvorlagen der Koksofenbatterien zurückgepumpt und dort mit der heißen, aus dem Koksofen kommenden auskondensierten Flüssigphase vermischt. Dabei wird allerdings nicht nur die Temperatur des zurückgeführten Vorkühlerkondensates einschließlich des Spülteers auf ca. 80°C angehoben, sondern es findet gleichzeitig eine Vermischung mit dem aus dem Koksofen kommenden Teer statt, so dass letztlich nur ein mit Naphthalin angereicherter Teer zur Teerscheidung gelangt und zur Spülung der Vorkühler zur Verfügung steht.

Um die geforderten Grenzwerte für den Schwefelwasserstoff- und den Ammoniakgehalt im gereinigten Koksofengas nach der Gaswäsche zu erreichen, ist die konstante Einhaltung von niedrigen Vorkühleraustrittstemperaturen erforderlich. Es muss eine zuverlässige Vorkühlung des Koksofenrohgases kontinuierlich gewährleistet sein und eine Verstopfung der Vorkühler verhindert werden.

Die nicht vorveröffentlichte DE 100 51 349 A1 offenbart ein Verfahren zur Gewinnung von Naphthalin aus Koksofenrohgas, bei dem das Koksofenrohgas gekühlt und das in dem Koksofenrohgas enthaltene Naphthalin direkt gewonnen wird.

Die nicht vorveröffentlichte DE 100 07 503 A1 offenbart ein Verfahren zur Behandlung von Koksofenrohgas, bei dem das Koksofenrohgas nach Kühlung in der Vorlage durch einen Elektrofilter und anschließend in die Vorkühler geführt wird, wobei der Ablauf des Elektrofilters zum Spülen in den Vorkühlem verwendet wird.

Aus der DE 34 23 798 C2 ist es bekannt, dass das Koksofenrohgas nach Kühlung in der Vorlage zunächst durch einen Elektrofilter und anschließend in die Vorkühler geführt wird. Durch das Elektrofilter werden zwar ein Großteil der Feststoffe in dem Koksofenrohgas abgeschieden, die Gefahr von Naphthalinablagerungen auf den Kühlrohren der Vorkühler wird jedoch nicht beseitigt. Auch bei dieser Verfahrensweise muss eine Berieselung mit einem Teer-Wasser-Gemisch zur Ablösung der Ablagerungen vorgenommen werden.

In der DE 26 52 499 A1 wird ein Verfahren zur Kühlung des Koksofenrohgases offenbart, bei dem der Vorkühler in zwei Stufen unterteilt ist, wobei in der ersten Stufe keine Vorkühlerspülung vorgenommen wird und in der zweiten Stufe eine Berieselung des Gases mit dem im Kreislauf geführten Ablauf des Vorkühlerkondensates vorgenommen wird.

Die DE 36 14 851 A1 offenbart ein Verfahren zur Spülung von Vorkühlern einer Kokerei, bei dem die Vorkühler mit der aus der Vorlage gewonnenen Flüssigphase gespült werden. Zusätzlich wird vorgeschlagen, in das Koksofenrohgas die leichteren Komponenten (BTX-Aromaten) dem Koksofenrohgas zuzuführen, damit in dem Vorkühler eine ausreichende Lösungsmittelmenge für das sublimierte Naphthalin im Vorkühler vorhanden ist.

Der Erfindung liegt die Aufgabe zugrunde, ein Verfahren zur Verfügung zu stellen, bei dem eine Verstopfung der Vorkühler durch Naphthalinablagerungen zuverlässig vermieden wird und somit eine hohe Verfügbarkeit der Vorkühler gewährleistet ist und bei dem sich außerdem zusätzliche Reinigungsverfahren erübrigen.

Diese Aufgabe wird durch die Merkmale des Patentanspruchs 1 gelöst.

Weiterbildungen erfolgen gemäß den Merkmalen der Unteransprüche.

Das erfindungsgemäße Verfahren beruht auf dem Grundgedanken, die bei der direkten Rohgaskühlung in der Rohgasvorlage anfallende Flüssigphase, die einen relativ naphthalinarmen Teer enthält, zur Spülung der Vorkühler zu verwenden.

Durch Versuche wurde herausgefunden, dass der in der Vorlage durch direkte Kühlung auf eine Temperatur von ca. 80°C abgeschiedene Teer nur einen geringen Anteil (ca. 2 %) an Naphthalin enthält. Dieses Ergebnis war überraschend, da bisher davon ausgegangen wurde, dass aufgrund der guten Löslichkeit des Naphthalins im Teer ein großer Anteil des im Koksofenrohgas enthaltenen Naphthalins mit dem Teer abgeschieden würde. Tatsächlich erfolgt die Anreicherung des Teers in der Vorlage mit Naphthalin durch die oben beschriebene Rückführung der Vorkühlerkondensate.

Demzufolge wird erfindungsgemäß die Flüssigphase mindestens einer Rohgasvorlage nicht mit den Vorkühlerkondensaten, die den bereits mit Naphthalin angereicherten Spülteer enthalten, vermischt und in einem separaten Teerscheider gesammelt. Diese separat gesammelte Flüssigphase enthält den besonders naphthalinarmen Teer. Als separater Teerscheider kann der vorhandene Teerscheider verwendet werden. Das hat den Vorteil, dass kein zusätzlicher Teerscheider und damit zusätzliche Investitionen erforderlich sind. Erfindungsgemäß wird diese naphtltalinarme Flüssigphase zur Spülung der Kühlerrohre in den Vorkühlem verwendet.

Der Wasseranteil der gesondert gesammelten Flüssigphase kann gemäß einer Weiterbildung in dem separaten Teerscheider abgeschieden werden. Der naphthalinarme Teer kann für die Verwendung als Spülteer auch mit Wasser gemischt sein.

Gemäß einer weiteren Ausgestaltung kann der Teer oder die Flüssigphase in einer Teerzentrifuge von den Feststoffen befreit werden. Bei dieser Verfahrensweise ist sichergestellt, dass keine Feststoffe durch den Teer bzw. die Flüssigphase in die Vorlcühler gelangen.

Wie bereits dargestellt, sublimiert das Naphthalin des Koksofenrohgases bei der Abkühlung von ca. 80°C auf ca. 20°C und lagert sich auf den Kühlrohren der Vorkühler ab. Es gelingt nun, ein Verstopfen der Vorkühler dadurch zu verhindern, dass diese kontinuierlich mit dem zuvor aus mindestens einer Rohgasvorlage, die nicht mit Vorkühlerkondensaten beaufschlagt wird, gewonnenen Flüssigphase mit dem naphthalinarmen Teer gespült werden.

Das Spülen mit dem naphthalinarmen Teer kann grundsätzlich mit allen dafür geeigneten Düsen, vorzugsweise im oberen Bereich des Vorkühlers, durchgeführt werden. Da der Teer naphthalinarm ist, ist die Aufgabe des Teers in den Vorkühler an nur einer Stelle für den Spülerfolg ausreichend.

Gemäß einer weiteren Ausgestaltung der Erfindung sollte das Spülen in drei Ebenen, oben, in der Mitte und unten erfolgen. Dadurch ist auf jeden Fall sichergestellt, dass Ablagerungen an den Kühlerrohren nicht entstehen.

Bevorzugt ist das Spülen in den Vorkühlem mit einer an sich bekannten Prallringdüse (DE-PS 197 48 693). Die Prallringdüsen sorgen für eine optimale Verteilung des naphthalinarmen Teeres auf den Rohren und den Innenwandungen der Vorkühler. Die am Fuß der Vorkühler ablaufenden teerigen und wässrigen Kondensate werden wie üblich wieder zu den noch verbleibenden Rohgasvorlagen gefördert, wo sie gemeinsam mit der bei der direkten Rohgaskühlung anfallenden flüssigen Phase verarbeitet werden.

Durch das erfindungsgemäße Verfahren kann ein kontinuierlicher Vorkühlerbetrieb aufrechterhalten werden, da Ablagerungen an den Kühlerrohren nicht entstehen und die zusätzlichen Reinigungsvorgänge nicht mehr erforderlich sind. Es werden außerdem die bei den zusätzlichen Reinigungsprozessen (Reinigung mit Dampf) auftretenden Emissionen vermieden. Durch die Spülung mit dem naphthalinarmen Teer wird die Verfügbarkeit der Vorkühlung deutlich erhöht. Die Investitionskosten reduzieren sich, da weniger Vorkühler vorgesehen werden müssen. Da die Reinigungsvorgänge wegfallen können, reduzieren sich ebenfalls die Personal- und Materialkosten.

Durch den kontinuierlichen Vorkühlerbetrieb ist die Einhaltung von konstanten niedrigen Koksofenrohgastemperaturen am Vorkühleraustritt gewährleistet. Es verbessert sich die Koksofengasqualität, da die Schwefelwasserstoff , Anmioniak- und Benzolauswaschung bei konstant niedriger Temperatur effektiver vorgenommen werden kann. Bei der Benzolgewinnung treten keine Korrosionen auf, da die schwefelwasserstoff- und ammoniakhaltigen Kondensate vermieden werden.

Die vorgenannten, sowie die beanspruchten und im Ausführungsbeispiel beschriebenen, erfindungsgemäß zu verwendenden Verfahrensschritte unterliegen hinsichtlich ihrer Verfahrensbedingungen keinen besonderen Ausnahmebedingungen, so dass die in dem jeweiligen Anwendungsgebiet bekannten Auswahlkriterien im Rahmen der Ansprüche uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung, in der beispielhaft eine bevorzugte Ausführungsform eines Verfahrens zur Kühlung von Koksofenrohgas dargestellt ist. In der Zeichnung zeigt
- Figur 1: ein Verfahrensschema des Verfahrens zur Spülung der Vorkühler mit dem naphthalinarmen Teer.

In der Figur 1 ist die Behandlung des Koksofenrohgases schematisch dargestellt. Das aus den Koksöfen 1 kommende Koksofenrohgas wird in Vorlagen 2 und 2a mit Hilfe von Berieselungswasser 14 direkt auf ca. 80°C gekühlt und in die Vorkühler 3 geleitet. Von den Vorkühlern 3 wird das Koksofenrohgas in eine Koksofengasreinigung 4 gefördert, bevor es zu einem Verbraucher 5 gelangt.

Die aus den Vorkühlern 3 ablaufenden Kondensate mit dem naphthalinreichen Spülteer werden über eine Leitung 13 zur Vorlage 2 gefördert , wo eine Erwännung und Vermischung mit dem bei der direkten Rohgaslcühlung anfallenden Teer stattfindet. Diese Flüssigphase aus der Vorlage 2 wird über eine Leitung 9 in einen Teerscheider 6 zur Trennung des Teers von dem Kohlewasser geführt. Über eine Leitung 7 wird das Kohlewasser zur weiteren Aufarbeitung gefördert. Der abgeschiedene naphthalinreiche Teer wird über eine Leitung 8 zur Verladung transportiert. Die Flüssigphase aus der Vorlage 2a wird über eine Leitung 10 in einen separaten Teerscheider 11 geleitet und in Kohlewasser und naphthalinarmen Teer getrennt. Der naphthalinarme Teer wird über eine Leitung 12 zu den Vorkühlern 3 gefördert und dort zum Spülen der Kühlrohre verwendet.

### Bezugszeichenliste

- 1: Koksofen
- 2: Vorlage
- 2a: Vorlage
- 3: Vorkühler
- 4: Koksofengasreinigung
- 5: Verbraucher
- 6: Teerscheider
- 7: Leitung (Kohlewasser)
- 8: Leitung (Teer)
- 9: Leitung (Flüssigphase mit naphthalinreichem Teer)
- 10: Leitung (Flüssigphase mit naphthalinarmem Teer)
- 11: separater Teerscheider
- 12: Leitung (naphthalinarmer Spülteer)
- 13: Leitung (Vorkühlerkondensate mit naphthalinreichem Teer)
- 14: Berieselungswasser

## Patentansprüche

1. Verfahren zur Spülung von Vorkühlem einer Kokerei, bei dem die Vorkühler mit der aus der Vorlage gewonnenen Flüssigphase gespült werden, **dadurch gekennzeichnet, dass** eine Flüssigphase zur Spülung der Vorkühler verwendet wird, die aus mindestens einer Vorlage stammt, die nicht mit Vorkühlerkondensaten beaufschlagt wird.

2. Verfahren nach Anspruch 1, **dadurch gekennzeichnet, dass** die Flüssigphase aus mindestens einer Vorlage, die nicht mit Vorkühlerkondensaten beaufschlagt wird, in einem separaten Teerscheider geleitet und der in dem Teerscheider gewonnene naphthalinarme Teer zum Spülen in den Vorkühlem verwendet wird.

3. Verfahren nach Anspruch 1 und 2, **dadurch gekennzeichnet, dass** der in dem separaten Teerscheider gewonnene naphthalinarme Teer oder die Flüssigphase zum Abscheiden der Feststoffe in eine Teerzentrifuge geleitet wird und danach zum Spülen in den Vorkühlem verwendet wird.

4. Verfahren nach Anspruch 1 bis 3, **dadurch gekennzeichnet, dass** das Spülen in den Vorkühlem mittels Prallringdüsen erfolgt.

5. Verfahren nach Anspruch 1 bis 4, **dadurch gekennzeichnet, dass** das Spülen in den Vorkühlern an einer einzigen Aufgabestelle erfolgt.

6. Verfahren nach Anspruch 1 bis 5, **dadurch gekennzeichnet, dass** das Spülen in den Vorkühlern oben, mittig und unten vorgenommen wird.

## Claims

1. A method for flushing precoolers of a coking plant, in which the precoolers are flushed with the liquid phase obtained from the collecting main, **characterised in that** a liquid phase is used to flush the precoolers, which liquid phase originates from at least one collecting main which is not acted upon with precooler condensates.

2. A method according to Claim 1, **characterised in that** the liquid phase is conducted from at least one collecting main, which is not acted upon with precooler condensates, into a separate tar separator, and the tar poor in naphthalene obtained in the tar separator is used in the precoolers for flushing.

3. A method according to Claim 1 and 2, **characterised in that** the tar poor in naphthalene obtained in the separate tar separator or the liquid phase is conducted into a tar centrifuge to separate out the solids and is then used in the precoolers for flushing.

4. A method according to Claim 1 to 3, **characterised in that** the flushing takes place in the precoolers by means of impact ring nozzles.

5. A method according to Claim 1 to 4, **characterised in that** the flushing takes place in the precoolers at a single feed location.

6. A method according to Claim 1 to 5, **characterised in that** the flushing is carried out in the precoolers at the top, in the middle and at the bottom.

## Revendications

1. Procédé pour le nettoyage de condenseurs primaires d'une cokerie, dans lequel les condenseurs primaires sont nettoyés avec la phase liquide récupérée du collecteur de gaz, **caractérisé en ce qu'**on utilise une phase liquide pour le nettoyage des condenseurs primaires qui provient d'au moins un collecteur de gaz qui n'a pas été sollicité avec des condensats de condenseurs primaires.

2. Procédé selon la revendication 1, **caractérisé en ce que** la phase liquide provenant d'au moins un collecteur de gaz qui n'a pas été sollicité avec des condensats de condenseurs primaires est guidée dans un dégoudronneur à chocs séparé et le goudron pauvre en naphtalène récupéré dans le dégoudronneur à chocs est utilisé pour le nettoyage dans les condenseurs primaires.

3. Procédé selon les revendications 1 et 2, **caractérisé en ce que** le goudron pauvre en naphtalène récupéré dans le dégoudronneur à chocs séparé ou la phase liquide est guidé dans une centrifugeuse de goudron pour la précipitation des substances solides avant d'être utilisé pour le nettoyage dans les condenseurs primaires.

4. Procédé selon les revendications 1 à 3, **caractérisé en ce que** le nettoyage dans les condenseurs primaires a lieu à l'aide de buses à anneaux de percussion.

5. Procédé selon les revendications 1 à 4, **caractérisé en ce que** le nettoyage a lieu dans les condenseurs primaires à un seul endroit de charge.

6. Procédé selon les revendications 1 à 5, **caractérisé en ce qu'**on procède au nettoyage dans les condenseurs primaires en haut, au milieu et en bas.
